# FASCICULE DE BREVET EUROPEEN

(11) **EP 1 694 158 B1**
(45) Date de publication et mention de la délivrance du brevet: **21.03.2007**
(21) Numéro de dépôt: 04805487.8
(22) Date de dépôt: 19.11.2004
(51) Int. Cl.: A46B 17/04, A46B 17/06

(54) **DISPOSITIF DE PROTECTION ET/OU DE NETTOYAGE POUR BROSSE OU PEIGNE**
SCHUTZ- UND/ODER REINIGUNGSVORRICHTUNG FÜR EINE BÜRSTE ODER EINEN KAMM
PROTECTION AND/OR CLEANING DEVICE FOR A BRUSH OR A COMB

(30) Priorité: 21.11.2003 FR 0313669
(43) Date de publication de la demande: 30.08.2006
(73) Titulaire: Rojat, Jean-Michel, 38330 Saint Ismier (FR); Vaudet, Murielle, 38130 Echirolles (FR)
(72) Inventeur: VAUDET, Murielle, F-38130 Echirolles (FR)
(74) Mandataire: Casalonga, Axel
(86) Numéro de dépôt international: PCT/FR2004/002950
(87) Numéro de publication internationale: WO 2005/051121

(56) Documents cités:
- DE-U- 20 001 462
- FR-A- 2 739 534
- US-A- 1 437 822
- US-A- 2 437 298
- US-A- 5 174 445
- US-A- 6 112 362
- US-B1- 6 675 966

## Description

La présente invention concerne un dispositif pour maintenir dans un état de propreté des objets tels que les brosses et peignes utilisés pour apporter en particulier des soins aux personnes ou aux animaux ou encore aux vêtements ou aux chaussures.

Différents dispositifs ayant ce but de propreté ont déjà été proposés.

Le brevet FR-A-2437298 décrit une feuille présentant une rangée de trous adaptés pour être traversé par les dents d'un peigne plat, les pans de cette feuille pouvant être rabattus sur les côtés du corps du peigne. Cette proposition nécessite une feuille particulière adaptée à chaque forme particulière de peigne.

Le brevet FR-A-2739534 décrit une brosse cylindrique à cheveux dont le corps présente une entaille longitudinale permettant l'introduction d'un bord d'un filet élastique à mailles serrées dont l'autre bord est muni d'une bande auto-agrippante pour sa fixation après l'avoir enroulé autour de la brosse. Ce type de dispositif nécessite la réalisation d'une brosse spécifique et d'un filet spécifique adapté à cette brosse. Le positionnement du filet sur la brosse et son retrait sont difficiles, ce retrait ne pouvant se faire sans contact avec les salissures. Les deux extrémités de la brosse ne bénéficient d'aucune protection.

Le brevet US-A6112362 décrit un filet plat déformable au travers duquel s'engagent les dents d'une brosse plate munie d'un manche, ce filet contournant le champ du corps de la brosse et son bord périphérique étant muni d'un élastique et de deux languettes de fixation passant autour du manche et maintenant l'élastique tendu. Un tel filet est particulièrement difficile à mettre en place sur la brosse. De plus, à chaque forme particulière de brosse doit correspondre un filet particulier.

La présente invention a pour objet un dispositif de protection et/ou de nettoyage destiné à être installé sur un objet tel qu'une brosse ou un peigne, comprenant au moins un support muni d'éléments en saillie tels que des éléments filiformes, des groupes d'éléments filiformes ou des dents, et à être traversé par ces éléments en saillie

La présente invention a pour but qu'un tel dispositif soit de préférence facile à installer sur une brosse et facile à retirer.

La présente invention a pour but qu'un tel dispositif soit de préférence adaptable à un grand nombre de modèles de brosses ou de peignes de formes différentes, à manches ou sans manches.

La présente invention a pour but qu'un tel dispositif soit de préférence hygiénique lors de son extraction.

Le dispositif de protection et/ou de nettoyage selon l'invention comprend une enveloppe tubulaire déformable, dont au moins une partie de la paroi présente une multiplicité de trous et qui présente au moins une ouverture par laquelle ledit support peut être introduit longitudinalement dans l'enveloppe, de telle sorte que cette enveloppe entoure ledit support et que les éléments en saillie de cette dernière puisse s'engager au travers de sa partie trouée précitée.

Selon l'invention, ladite ouverture peut être ménagée à une extrémité de ladite enveloppe.

Selon l'invention, ladite ouverture peut être ménagée dans la paroi latérale de ladite enveloppe.

Selon l'invention, ladite enveloppe peut avantageusement être déformable élastiquement ou extensible.

Selon l'invention, ladite enveloppe peut avantageusement être munie d'un système d'attache prévu sur le bord de son ouverture précitée.

Selon l'invention, ledit système d'attache peut avantageusement comprendre un moyen élastique permettant une extension de ladite ouverture.

Selon l'invention, ledit système d'attache peut avantageusement comprendre un cordon présentant au moins un brin libre.

Selon l'invention, ledit système d'attache peut avantageusement être adapté pour serrer la partie de jonction entre ledit support et un manche dudit objet.

Selon l'invention, ladite enveloppe peut avantageusement comprendre une matière tissée constituant au moins sa partie trouée précitée.

Selon l'invention, ladite matière tissée est de préférence extensible.

Selon l'invention, l'enveloppe peut avantageusement présenter ou être munie d'une partie de préhension associée au bord de ladite ouverture.

Selon l'invention, ladite enveloppe peut avantageusement comprendre un filet tubulaire déformable dont l'une des extrémité est refermée sur elle-même, éventuellement à l'aide d'un moyen d'attache, et dont l'autre extrémité est munie sur son bord d'un système d'attache.

Selon l'invention, ledit filet tubulaire est de préférence déformable élastiquement ou extensible.

Selon l'invention, ladite enveloppe peut avantageusement être enduite ou imprégnée d'une substance de traitement du cheveu ou du poil, hygiénique ou parfumée.

La présente invention sera mieux comprise à l'étude de dispositifs de protection et/ou de nettoyage de brosses, décrits à titre d'exemples non limitatifs et illustrés par le dessin sur lequel :
- La figure 1 représente une vue en perspective d'un dispositif selon l'invention ;
- La figure 2 représente une vue en perspective d'un dispositif selon l'invention, mis en place sur une brosse ;
- La figure 3 représente une vue en perspective d'un dispositif selon l'invention ;
- La figure 4 représente une vue en perspective d'un dispositif selon l'invention, mis en place sur une autre brosse ;
- La figure 5 représente une vue en perspective d'un dispositif selon l'invention, mis en place sur une autre brosse ;
- La figure 6 représente une vue en perspective d'un dispositif selon l'invention, mis en place sur une brosse ;
- La figure 7 représente un mode de mise en place sur une brosse d'un dispositif selon l'invention ;
- Et la figure 8 représente un mode de retrait d'un dispositif selon l'invention par rapport à une brosse.

En se reportant à la figure 1, on peut voir qu'on a représenté un dispositif 10 de protection et de nettoyage est constituée d'une enveloppe tubulaire déformable 1, en forme de housse, qui présente une seule ouverture ménagée en partie basse 3 de sa paroi latérale.

L'enveloppe 1 possède un système d'attache 4 associé à l'ouverture 3 et permettant le positionnement de l'enveloppe 1 sur la tête d'une brosse ou d'un peigne et d'imprimer une pression pour que la housse s'enfonce dans la brosse ou le peigne.

L'enveloppe 1 peut avantageusement être constituée d'une matière tissée, de façon à présenter des trous entre ses mailles, cette enveloppe pouvant être éventuellement extensible ou élastique. Par exemple et de façon non limitative, l'enveloppe 1 peut être composée à base de viscose, de polyamide, d'acrylique ou en toutes autres matières susceptibles de constituer des mailles déformables.

L'enveloppe 1 possède à son extrémité inférieure une partie de maintien 5 pour permettre une meilleure préhension lors de son enlèvement.

Le système d'attache 4 comprend un cordon 6 par exemple de coton disposé à l'intérieur d'une gaine 2 entourant l'ouverture 3. La gaine 2 permet la mise en place du cordon 6. la gaine 2 est de préférence élastique de façon que l'ouverture 3 soit extensible.

Quand une brosse est introduite dans l'enveloppe 1, son ouverture 3 peut être placée sur le dos de cette brosse et être refermée en tirant sur le cordon 6 et en nouant ce dernier. Dans le cas d'une brosse munie d'un manche sur son dos, ce manche peut traverser l'ouverture 3 et cette dernière peut être serrée à la base du manche en tirant sur les brins libres du cordon 6 afin de maintenir parfaitement cette enveloppe.

Un bouton-pression, une bande d'accrochage ou un élastique peuvent aussi être utilisés pour la fermeture au moins partielle de l'ouverture 3 de l'enveloppe 1. Cette gaine 2 peut être formée par un retour de matière réalisé en cousant un pli créé à partir de l'enveloppe 1.

Selon une variante, l'enveloppe 1 peut être constituée d'une ou plusieurs parties cousues de façon à obtenir la forme de la brosse ou du peigne.

De préférence, l'enveloppe 1 est légèrement plus longue que la tête de la brosse ou du peigne. L'enveloppe 1 présente de préférence une largeur au plus égale à celle de la brosse ou du peigne. L'enveloppe 1 se positionne ainsi sur ladite tête jusqu'à la base du manche de la brosse.

Les dimensions de l'enveloppe peuvent éventuellement varier en fonction des formes et tailles des diverses têtes de brosse à cheveux existantes, cylindriques, ovales, rondes, rectangulaires ou carrées.

Pour retirer l'enveloppe 1 de la brosse, on détache le cordon 6 et on retire cette enveloppe à l'envers, en la retournant, afin d'emprisonner les salissures à l'intérieur de celle-ci. La manipulation est facile, rapide et très hygiénique car l'utilisateur ne touche pas l'enveloppe souillée grâce à la partie de tissu propre qui se trouve au-dessous du cordon permettant la fermeture de l'enveloppe 1. L'enveloppe 1 devient alors un petit sac jetable rempli de cheveux, poussières, pellicules et autres salissures.

En se reportant à la figure 2, on peut voir qu'on a représenté un dispositif de protection et de nettoyage 100 installé sur une brosse 101 qui comprend un support longitudinal plat 102 dont les extrémités sont arrondies et qui porte sur une face une multiplicité d'éléments en saillie 103 tels que des éléments filiformes, des groupes d'éléments filiformes ou des dents pour effectuer des brossages.

Comme le montre la figure 3, le dispositif 100 comprend une enveloppe tubulaire trouée 104 constituée dans l'exemple par un filet tissé de préférence déformable élastiquement ou extensible, dont une extrémité 105 est fermée et dont l'autre extrémité 106 est ouverte. Du côté de cette extrémité ouverte 106, l' enveloppe tubulaire 104 présente une partie resserrée 107 à la manière d'un goulot de bouteille.

Le bord de l'extrémité ouverte 106 est muni d'un organe élastique annulaire 108, rapporté ou tissée.

Pour la mise en place du dispositif 100 sur la brosse 101, on agrandit l'ouverture 106 en allongeant l'organe élastique 108 et en déformant l'enveloppe 104, on introduit longitudinalement et complètement la brosse 101 dans l'enveloppe 104, éventuellement en tirant pour l'ajuster, et on la relâche. Les éléments en saillie 103 passent au travers de l'enveloppe 104 dont les mailles s'engagent entre ces éléments 103, en direction du support 102. Le support 102 est alors complètement entouré par l'enveloppe 104 qui est ainsi convenablement maintenue. La brosse 101 peut alors être utilisée normalement.

Dans la variante de la figure 2, l'extrémité fermée 105 de l'enveloppe 104 est obtenue par resserrement d'une extrémité ouverte obtenue lors du tissage et maintien par collage ou par un organe rapporté par exemple constitué par un collier en toute matière ou en formant un noeud.

Dans la variante de la figure 3, l'extrémité fermée 105 de l'enveloppe 104 est obtenue directement lors du tissage.

En se reportant à la figure 4, on peut voir qu'on a représenté un autre usage du dispositif 100 de la figure 3, dans lequel l'enveloppe 104 est mise en place sur une brosse 109 qui présente un support plat longitudinal ovalisé 110 muni d'un côté d'éléments en saillie 111 et se prolongeant longitudinalement par un manche 112. Cette fois, la brosse 109 est introduite dans l'enveloppe 104 par sa partie opposée à son manche 112, jusqu'à ce que l'organe élastique 108 vienne autour de la partie de jonction entre le support 110 et le manche 112 ou autour de la partie de ce manche située du côté de ce support.

En se reportant à la figure 5, on peut voir qu'on a représenté un autre usage du dispositif 100 de la figure 3, dans lequel l'enveloppe 104 est mise en place sur une brosse 113 qui présente un support plat longitudinal ovalisé 114 muni d'un côté d'éléments en saillie 115 et présentant un manche 116 s'étendant longitudinalement à distance du dos du support 114. La brosse 113 est introduite dans l'enveloppe 104 par sa partie opposée à la partie de jonction entre son manche 116 et son support 114, jusqu'à ce que l'organe élastique 108 viennent autour de la partie de jonction entre le support 114 et le manche 116.

Par ailleurs, l'enveloppe 1 décrite en référence à la figure 1 est aussi adaptée pour être mise en place sur les brosses des figures 2, 4 et 5. Après mise en place, l'ouverture 3 de cette enveloppe 1 se trouve sur le dos de ces brosses opposé à leurs éléments en saillie et l'enveloppe 1 contourne toute la périphérie du support de ces brosses. L'ouverture 3 peut être refermée en tirant sur le cordon 6 et en nouant ce dernier, de façon à créer une certaine tension.

En se reportant à la figure 6, on peut voir qu'on a représenté un autre usage du dispositif 100 des figures 3 à 5, dans lequel l'enveloppe 104 est mise en place sur une brosse 117 qui présente un support longitudinal cylindrique 118 muni d'éléments en saillie 119 rayonnant sur son pourtour et se prolongeant longitudinalement par un manche 120. Dans cet exemple, l'organe élastique 108 de l'enveloppe 104 est remplacé par une bande 121 à accrochage rapide destiné à resserrer son ouverture 106 de façon réglable. Cette fois, la brosse 117 est introduite dans l'enveloppe 104 par sa partie opposée à son manche 120, jusqu'à ce que son ouverture 106 munie de la bande 121 vienne autour de la partie de jonction entre le support 118 et le manche 120 ou autour de la partie de ce manche située du côté de ce support. Après quoi, on ajuste la bande 121 au diamètre du manche 120 et on l'accroche.

En se reportant aux figures 7 et 8, on va maintenant décrire, à titre d'exemple, une manière de mettre en place et de retirer l'enveloppe 104 par rapport à la brosse 117.

Comme le montre la figure 7, l'enveloppe 104 peut être mise en place sur la brosse 117 en augmentant radialement sa dimension, comme le montre les flèches 122 et 123 et par retournement en la faisant glisser comme le montre la flèche 124.

Comme le montre la figure 8, l'enveloppe 104 peut être retirée de la brosse 117 en prenant le bord de son ouverture 106, en augmentant sa dimension et en tirant en sens inverse indiqué par la flèche 125 de façon à la retourner à la manière d'une chaussette. Ainsi, lors de ce retrait, les salissures, tels que des cheveux ou des poils, sont extraites d'entre les éléments en saillie 119 et, après retrait total, ces salissures se trouvent enfermée dans l'enveloppe 104 retournée qui constitue alors un sac jetable.

On peut alors replacer sur la brosse 117 une enveloppe 104 neuve.

Les opérations ci-dessus, notamment de retrait par retournement et constitution d'un sac jetable, sont naturellement applicables, pour obtenir les mêmes résultats, aux enveloppes décrites en référence aux figures 1 à 5.

Par ailleurs, la matière constituant les enveloppes décrites ci-dessus peuvent, lors de leur fabrication ou juste avant l'utilisation, être enduite ou imprégnée d'une substance de traitement du cheveu ou du poil, hygiénique ou parfumée.

La présente invention ne se limite pas aux exemples ci-dessus décrits. En particulier, les enveloppes tubulaires pourraient être constituées par de fines bandes, élastiques ou extensibles, maillées pour former des trous de passage des éléments en saillie des brosses. Les extrémités fermées des enveloppes pourraient être réalisées par tout autres moyens que ceux décrit, par exemple par collage à l'aide d'une colle, par thermocollage. Dans la zone des brosses exempte d'éléments en saillie, les enveloppes pourraient présenter une partie non trouée, éventuellement élastique ou extensible, par exemple une toile. Les enveloppes pourraient aussi présenter des parties de renforcement convenablement placées.

Bien d'autres variantes de réalisation sont possibles sans sortir du cadre défini par les revendications annexées.

## Revendications

1. Dispositif de protection et/ou de nettoyage destiné à être installé sur un objet tel qu'une brosse ou un peigne, comprenant au moins un support muni d'éléments en saillie tels que des éléments filiformes, des groupes d'éléments filiformes ou des dents, et à être traversé par ces éléments en saillie, **caractérisé par le fait qu'**il comprend une enveloppe tubulaire déformable (1, 104), dont au moins une partie de la paroi présente une multiplicité de trous et qui présente au moins une ouverture (6, 106) par laquelle ledit support peut être introduit longitudinalement dans l'enveloppe, de telle sorte que cette enveloppe entoure ledit support et que les éléments en saillie de cette dernière puisse s'engager au travers de sa partie trouée précitée.

2. Dispositif selon la revendication 1, **caractérisé par le fait que** ladite ouverture est ménagée à une extrémité de ladite enveloppe.

3. Dispositif selon la revendication 1, **caractérisé par le fait que** ladite ouverture est ménagée dans la paroi latérale de ladite enveloppe.

4. Dispositif selon l'une quelconque des revendications précédentes, **caractérisé par le fait que** ladite enveloppe est déformable élastiquement ou extensible.

5. Dispositif selon l'une quelconque des revendications précédentes, **caractérisé par le fait que** ladite enveloppe est munie d'un système d'attache (4, 8, 108, 121) prévu sur le bord de son ouverture précitée.

6. Dispositif selon la revendication 5, **caractérisé par le fait que** ledit système d'attache comprend un moyen élastique permettant une extension de ladite ouverture.

7. Dispositif selon l'une des revendications 5 et 6, **caractérisé par le fait que** ledit système d'attache comprend un cordon présentant au moins un brin libre.

8. Dispositif selon l'une quelconque des revendications 5 à 7, ledit objet présentant un manche solidaire dudit support, **caractérisé par le fait que** ledit système d'attache est adapté pour serrer la partie de jonction entre ledit support et ledit manche dudit objet.

9. Dispositif selon l'une quelconque des revendications précédentes, **caractérisé par le fait que** ladite enveloppe comprend une matière tissée constituant au moins sa partie trouée précitée.

10. Dispositif selon la revendication 8, **caractérisé par le fait que** ladite matière tissée est extensible.

11. Dispositif selon l'une quelconque des revendications précédentes **caractérisé par le fait que** l'enveloppe présente ou est munie d'une partie de préhension associée au bord de ladite ouverture.

12. Dispositif selon l'une quelconque des revendications précédentes, **caractérisé par le fait que** ladite enveloppe comprend un filet tubulaire déformable dont l'une des extrémité est refermée sur elle-même, éventuellement à l'aide d'un moyen d'attache, et dont l'autre extrémité est munie sur son bord d'un système d'attache.

13. Dispositif selon la revendication 12, **caractérisé par le fait que** ledit filet tubulaire est déformable élastiquement ou extensible.

14. Dispositif selon l'une quelconque des revendications précédentes, **caractérisé par le fait que** ladite enveloppe (1) est enduite ou imprégnée d'une substance de traitement du cheveu ou du poil, hygiénique ou parfumée.

## Claims

1. Protection and/or cleaning device designed to be fitted on an object such as a brush or a comb comprising at least one support with projecting elements such as filamentary elements, groups of filamentary elements or teeth, and to have these projecting elements poke through it, the said device being **characterized in that** it comprises a deformable tubular envelope (1, 104), of which at least part of the wall contains a multiplicity of holes and that has at least one opening (6, 106) through which the said support can be inserted lengthwise into the envelope, in such a way that the envelope surrounds the said support and that the projecting elements of the latter can be engaged through its aforementioned perforated part.

2. Device according to Claim 1, **characterized in that** the said opening is formed at one end of the said envelope.

3. Device according to Claim 1, **characterized in that** the said opening is formed in the side wall of the said envelope.

4. Device according to any one of the preceding claims, **characterized in that** the said envelope is elastically deformable or stretchable.

5. Device according to any one of the preceding claims, **characterized in that** the said envelope is provided with an attachment system (4, 8, 108, 121) on the edge of its aforementioned opening.

6. Device according to Claim 5, **characterized in that** the said attachment system comprises an elastic means that allows the said opening to be stretched.

7. Device according to either of Claims 5 and 6, **characterized in that** the said attachment system comprises a cord with at least one free end.

8. Device according to any one of Claims 5 to 7, the said object having a handle connected to the said support, **characterized in that** the said attachment system is designed to grip the junction part between the said support and the said handle of the said object.

9. Device according to any one of the preceding claims, **characterized in that** the said envelope comprises a woven material forming at least its aforementioned perforated part.

10. Device according to Claim 8, **characterized in that** the said woven material is stretchable.

11. Device according to any one of the preceding claims, **characterized in that** the envelope has or is provided with a manual holding part connected to the edge of the said opening.

12. Device according to any one of the preceding claims, **characterized in that** the said envelope comprises a deformable tubular net, one end of which is closed on itself, optionally with the aid of an attachment means, while the other end is provided with an attachment system around its edge.

13. Device according to Claim 12, **characterized in that** the said tubular net is elastically deformable or stretchable.

14. Device according to any one of the preceding claims, **characterized in that** the said envelope (1) is coated or impregnated with a hygienic or perfumed substance for treating the hair or fur.

## Patentansprüche

1. Schutz- und/oder Reinigungsvorrichtung, die dazu bestimmt ist, auf einem Gegenstand wie einer Bürste oder einem Kamm angebracht zu werden, der mindestens eine Stütze, die mit vorstehenden Elementen wie drahtförmigen Elementen, Gruppen von drahtförmigen Elementen oder Zähnen versehen ist, umfasst, und von diesen vorstehenden Elementen durchquert zu werden, **dadurch gekennzeichnet, dass** sie eine deformierbare schlauchförmige Hülle (1, 104) umfasst, bei der mindestens ein Teil der Wand eine Vielzahl von Löchern aufweist und die mindestens eine Öffnung (6, 106) aufweist, durch die die Stütze in Längsrichtung so in die Hülle eingeführt werden kann, dass diese Hülle die Stütze umgibt und dass deren vorstehende Elemente durch ihren oben genannten gelöcherten Teil in Eingriff kommen können.

2. Vorrichtung nach Anspruch 1, **dadurch gekennzeichnet, dass** die Öffnung an einem Ende der Hülle angeordnet ist.

3. Vorrichtung nach Anspruch 1, **dadurch gekennzeichnet, dass** die Öffnung in der Seitenwand der Hülle angeordnet ist.

4. Vorrichtung nach einem der vorhergehenden Ansprüche, **dadurch gekennzeichnet, dass** die Hülle elastisch deformierbar oder dehnbar ist.

5. Vorrichtung nach einem der vorhergehenden Ansprüche, **dadurch gekennzeichnet, dass** die Hülle mit einem Befestigungssystem (4, 8, 108, 121) versehen ist, das am Rand ihrer oben genannten Öffnung vorgesehen ist.

6. Vorrichtung nach Anspruch 5, **dadurch gekennzeichnet, dass** das Befestigungssystem ein elastisches Mittel umfasst, das eine Dehnung der Öffnung gestattet.

7. Vorrichtung nach Anspruch 5 oder 6, **dadurch gekennzeichnet, dass** das Befestigungssystem eine Schnur umfaßt, die mindestens ein freies Ende aufweist.

8. Vorrichtung nach einem der Ansprüche 5 bis 7, wobei der Gegenstand einen mit der Stütze fest verbundenen Griff aufweist, **dadurch gekennzeichnet, dass** das Befestigungssystem dazu geeignet ist, den Übergangsteil von der Stütze zum Griff des Gegenstands einzuschnüren.

9. Vorrichtung nach einem der vorhergehenden Ansprüche, **dadurch gekennzeichnet, dass** die Hülle ein Gewebe umfasst, aus dem mindestens ihr oben genannter gelöcherter Teil besteht.

10. Vorrichtung nach Anspruch 8, **dadurch gekennzeichnet, dass** das Gewebe dehnbar ist.

11. Vorrichtung nach einem der vorhergehenden Ansprüche, **dadurch gekennzeichnet, dass** die Hülle einen dem Rand der Öffnung zugeordneten Greifteil aufweist oder mit einem solchen versehen ist.

12. Vorrichtung nach einem der vorhergehenden Ansprüche, **dadurch gekennzeichnet, dass** die Hülle ein deformierbares schlauchförmiges Netz umfasst, dessen eines Ende auf sich selbst geschlossen ist, eventuell mittels eines Befestigungsmittels, und dessen anderes Ende an seinem Rand mit einem Befestigungssystem versehen ist.

13. Vorrichtung nach Anspruch 12, **dadurch gekennzeichnet, dass** das schlauchförmige Netz elastisch deformierbar oder dehnbar ist.

14. Vorrichtung nach einem der vorhergehenden Ansprüche, **dadurch gekennzeichnet, dass** die Hülle (1) mit einer Hygiene- oder parfümierten Substanz zur Haar- oder Pelzbehandlung beschichtet oder imprägniert ist.
